# EUROPÄISCHE PATENTSCHRIFT

(11) **EP 1 134 309 B1**
(45) Veröffentlichungstag und Bekanntmachung des Hinweises auf die Patenterteilung: **17.12.2003**
(21) Anmeldenummer: 01105540.7
(22) Anmeldetag: 06.03.2001
(51) Int. Cl.: D01H 5/72, D01H 5/26, D01H 1/02

(54) **Streckwerk mit nachgeordneter Verdichtungzone für eine Spinnereimaschine**
Drawing frame with following condensing zone for a spinning machine
Dispositif d'étirage suit par une zone de condensation dans une machine de filature

(30) Priorität: 08.03.2000 DE 10011242; 10.10.2000 DE 10050089
(43) Veröffentlichungstag der Anmeldung: 19.09.2001
(73) Patentinhaber: Zinser Textilmaschinen GmbH, D-73058 Ebersbach/Fils (DE)
(72) Erfinder: Dinkelmann, Friedrich, 73098 Rechberghausen (DE); Olbrich, Andreas, Dr., 73230 Kirchheim (DE); Buschlüter, Detlef, 73102 Birenbach (DE); Stoll, Angelika, 73257 Köngen (DE); Löscher, Rainer, 09127 Chemnitz (DE)

(56) Entgegenhaltungen:
- DE-A- 19 708 410
- DE-A- 19 726 694
- DE-U- 9 422 313

## Beschreibung

Die Erfindung bezieht sich auf ein Streckwerk für eine Spinnereimaschine mit einer einem Ausgangswalzenpaar des Streckwerks nachgeordneten Faserbündelungszone, welche eine pneumatische Verdichtungsvorrichtung mit einem von einem perforierten Transportmittel umschlungenen Saugschuh enthält, der an eine Unterdruckquelle angeschlossen ist, wobei die Faserbündelungszone durch zwei Klemmstellen begrenzt ist, deren erste durch die beiden Walzen des Ausgangswalzenpaares definiert ist.

Als Stand der Technik ist bereits ein Streckwerk für Spinnereimaschinen mit einer Faserbündelungszone bekannt (DE 19 708 410 A1). Hier befindet sich zwischen einem Ausgangswalzenpaar des Streckwerkes und einem weiteren Lieferwalzenpaar die Faserbündelungszone. Diese weist einen Saugschuh auf, welcher zusammen mit einer Lieferwalze von einem perforierten Riemchen als Transportmittel umschlungen wird. Der Saugschuh ist an eine Unterdruckquelle angeschlossen; die Saugluftströmung wirkt durch das perforierte Riemchen hindurch. Der das Streckwerk verlassende Faserverband wird einem quer zur Transportrichtung gerichteten Saugluftstrom ausgesetzt und auf diese Weise in der Faserbündelungszone verdichtet.

Bedingt durch das weitere Lieferwalzenpaar ist eine Nachrüstung von Verdichtungseinrichtungen an bereits bestehenden Ringspinnmaschinen mit unverhältnismäßig hohem Aufwand verbunden.

Zum Stand der Technik zählt weiterhin eine Vorrichtung zum Verdichten eines verstreckten Faserverbandes (DE 198 46 268 A1). Bei dieser bekannten Konstruktion ist dem Streckwerk auslaufseitig eine Klemmwalze zugeordnet, welche von einer der Streckwerksausgangswalzen angetrieben wird. Die Streckwerksausgangswalze und die Klemmwalze sind über ein Getriebeglied, beispielsweise ein Zugmittel oder ein Zahnradsatz, verbunden. Bei dieser bekannten Konstruktion besteht der Nachteil darin, dass die genannten Getriebeglieder für Verflugung insbesondere anfällig sind und zum unerwünschten Wickeln neigen.

Der vorliegenden Erfindung liegt die Aufgabe zu Grunde, die Anzahl der fluganfälligen Bauelemente für eine Verdichtungseinrichtung zu reduzieren und eine einfache Nachrüstmöglichkeit an Ringspinnmaschinen mit herkömmlichen Streckwerken zu erreichen.

Diese Aufgabe wird erfindungsgemäß dadurch gelöst, dass die zweite Klemmstelle durch ein einen Umfangsteilbereich einer der Walzen des Ausgangswalzenpaares beaufschlagendes Andruckelement der Verdichtungseinrichtung gebildet ist. Damit ergibt sich, dass die pneumatische Verdichtungseinrichtung, bestehend aus dem Saugschuh und einem perforierten Transportmittel, im Vergleich zu bekannten Einrichtungen wesentlich kompakter ausgeführt werden kann. Durch den geringen Platzbedarf der Einrichtung kann das Transportmittel für den zu verdichtenden Faserverband direkt von einer der Ausgangswalzen angetrieben werden.

In weiterer Ausgestaltung der Erfindung kann der Umfangsteilbereich der Oberwalze des Ausgangswalzenpaares Teil der zweiten Klemmstelle sein.

Bei einem Streckwerk, bei welchem das Transportmittel über zwei Umlenkwalzen geführt ist, ist eine druckbelastete Umlenkwalze das Andruckelement für die zweite Klemmstelle. Hierbei kann die Umlenkwalze durch mindestens eine Feder beaufschlagt sein, dass heißt das Transportmittel wird durch die federbelastete Umlenkwalze gegen die Ausgangswalze des Streckwerks gepresst und von dieser angetrieben. Die Umlenkwalze und die Ausgangswalze bilden dabei die Klemmstelle, welche verhindert, dass die Garndrehung sich in die Faserbündelungszone hinein fortpflanzen kann.

Bei dieser erfindungsgemäßen Konstruktion wird also die Faserbündelungszone einerseits durch die erste Klemmstelle der Streckwerksausgangswalzen und andererseits durch die zweite Klemmstelle der Oberwalze des Ausgangswalzenpaares und der Umlenkwalze begrenzt.

Zur leichteren Bedienung des Streckwerks besteht erfindungsgemäß die Möglichkeit, dass die Umlenkwalzen paarweise angeordnet sind, ähnlich wie die Oberwalzen des Streckwerks.

Alternativ besteht die Möglichkeit, dass bei einem Streckwerk, bei welchem das Transportmittel den Saugschuh umschlingt, dieser Saugschuh das Andruckelement für die zweite Klemmstelle ist. Damit kann auf Umlenkwalzen verzichtet werden, wobei der Saugschuh allseitig vom Transportmittel, vorzugsweise von einem perforierten Riemchen umschlungen wird und eine Doppelfunktion dadurch ausübt, dass er die zweite Klemmstelle definiert.

In weiterer Ausgestaltung der Erfindung kann das Andruckelement als mit einem Abschirmelement versehene Siebwalze ausgebildet sein. Hierbei kann durch das Abschirmelement die Siebwalze an ihrem Umfang nur im Bereich einer Verdichtungszone besaugbar sein. Das Abschirmelement ist innenseitig der Siebwalze angeordnet.

Nach einem anderen Merkmal der Erfindung kann das Andruckelement als mit mindestens einer Ausnehmung und mit einem feststehenden Abschirmelement versehene Hohlwelle ausgebildet sein, wobei die Hohlwelle beispielsweise mit mehreren, über den Umfang verteilten Ausnehmungen ausgestattet werden kann. Die Hohlwelle besitzt mindestens eine umlaufende Nut, in welcher das Abschirmelement angeordnet ist. Außerhalb des Bereichs der Nut ist auf dem Außenumfang der Hohlwelle das perforierte Transportmittel geführt.

Bei Ausführungsformen der Erfindung, bei welchen die Lieferwalze umläuft, wird diese jeweils mit einer der Ausgangswalzen analogen Liefergeschwindigkeit angetrieben. In Abhängigkeit vom zu verarbeitenden Material ist es jedoch beim Verdichtungsspinnen oftmals von Vorteil, mit sogenannter Über- oder Unterlieferung zu arbeiten. So ist es zum Beispiel beim Verspinnen von Fasern mit Kräuselneigung die Zuliefergeschwindigkeit höher als die Abzugsgeschwindigkeit. Andererseits kann bei anderen Fasern ein geringerer Anspannverzug von Vorteil sein. In diesem Fall ist die Abzugsgeschwindigkeit höher.

Entsprechend ist in einer weiteren Ausgestaltung der Erfindung das Andruckelement direkt durch die Oberwalze des Ausgangswalzenpaares antreibbar. Hierbei kann ein unterschiedliches Übersetzungsverhältnis zwischen der antreibenden Oberwalze des Ausgangswalzenpaares und dem angetriebenen Andruckelement vorliegen.

Nach einer weiteren Ausgestaltung der Erfindung kann das Andruckelement endseitig jeweils einen Bund aufweisen, welcher durch den Außenumfang der Oberwalze beaufschlagt ist.

Alternativ besteht auch die Möglichkeit, dass die Oberwalze des Ausgangswalzenpaares endseitig jeweils einen Bund aufweist, welcher durch den Außenumfang des Andruckelements beaufschlagbar ist.

Die Erfindung wird nachfolgend anhand von in der Zeichnung dargestellten Ausführungsbeispielen näher beschrieben. In der Zeichnung zeigen:
- Fig. 1: einen schematischen Querschnitt eines Streckwerks nach der Erfindung mit Unterdruckquelle, in Seitenansicht;
- Fig. 2: eine vergrößerte Ansicht der Faserbündelungszone nach Fig. 1 in Seitenansicht, teils geschnitten;
- Fig. 3: eine andere Ausführungsmöglichkeit der Erfindung mit einem anders ausgestalteten Saugschuh in Seitenansicht im Schnitt.
- Fig. 4,5: weitere Ausführungsmöglichkeiten der Erfindung mit anders gestaltetem Saugschuh in Seitenansicht, im Schnitt und teils gebrochen.
- Fig. 6,7: zwei weitere Ausführungsmöglichkeiten der Erfindung mit unterschiedlichen Geschwindigkeiten der Lieferwalze und der Ausgangswalze.

In Fig. 1 ist ein Streckwerk 1 für eine Spinnereimaschine zum Bündeln eines in dem Streckwerk zu verziehenden Faserverbandes 10 dargestellt. Hierbei findet ein erstes Walzenpaar 2 und ein zweites Walzenpaar 3 Anwendung, wobei dem zweiten Walzenpaar 3 ein Ausgangswalzenpaar 4 mit Oberwalze 4.1 und Unterwalze 4.2 nachgeordnet ist. Im Bereich zwischen dem zweiten Walzenpaar 3 und dem Ausgangswalzenpaar 4 findet der Hauptverzug des Faserverbandes 10 statt.

An das Ausgangswalzenpaar 4 schließt sich eine Faserbündelungszone 5 mit einer pneumatische Verdichtungsvorrichtung 6 an (Fig. 2), welche einen von einem perforierten Transportmittel 7 umschlungenen Saugschuh 12 enthält, der über eine Leitung 14 an eine Unterdruckquelle 15 angeschlossen ist.

Insbesondere aus Fig. 2 geht hervor, dass die Faserbündelungszone 5 durch zwei Klemmstellen K₁ und K₂ begrenzt ist, wobei die erste Klemmstelle K₁ durch die beiden Walzen 4.1 und 4.2 des Ausgangswalzenpaares 4 definiert wird.

Erfindungsgemäß wird die zweite Klemmstelle K₂ durch ein einen Umfangsteilbereich einer der Walzen 4.1 bzw. 4.2 des Ausgangswalzenpaares 4 beaufschlagendes Andruckelement 25 der Verdichtungsvorrichtung 6 gebildet.

Bei dem Ausführungsbeispiel nach Fig. 1 und 2 ist der Umfangsteilbereich der Oberwalze 4.1 des Walzenpaares 4 Teil der zweiten Klemmstelle K₂. Die druckbelastete Umlenkwalze 18 stellt das Andruckelement 25 für die zweite Klemmstelle K₂ dar.

Bei dieser Ausführungsform ist ersichtlich, dass das Transportmittel 7, d.h. ein mit Perforationen 8 versehenes Riemchen über die Umlenkwalzen 18 und 20 geführt ist.

Aus Fig. 1 und 2 und der Beschreibung ist erkennbar, dass die Faserbündelungszone 5 bei dieser bekannten Konstruktion durch die erste Klemmstelle K₁ der Ausgangswalzen 4.1 und 4.2 und durch die zweite Klemmstelle K₂ zwischen der Oberwalze 4.1 und der Umlenkwalze 18 begrenzt ist. Durch diese zweite Klemmstelle K₂ wird verhindert, dass die Garndrehung des Faserverbandes 10 sich in die Faserbündelungszone 5 hineinfortpflanzen kann.

Die unmittelbar an den Saugschuh 12 anschließende Umlenkwalze 18 wird vorzugsweise durch eine nicht näher dargestellte Feder in Pfeilrichtung gegen die Oberwalze 4.1 des Walzenpaares 4 gepresst und bildet - wie vorstehend ausgeführt - die Klemmstelle K₂.

Zur leichteren Bedienung des Streckwerkes können die Umlenkwalzen 18 und 20 paarweise angeordnet sein, ähnlich wie die Oberwalzen des Streckwerkes.

Fig. 3 stellt eine andere Ausführungsmöglichkeit der Erfindung dar, bei welcher keine Umlenkwalzen 18 und 20 vorgesehen sind. Wie ersichtlich, wird der Saugschuh 12' allseitig von dem Transportmittel 7 umschlungen und bildet das Andruckelement 25' für die zweite Klemmstelle K₂ im Zusammenwirken mit einem Umfangsbereich der Oberwalze 4.1 des Ausgangswalzenpaares 4.

Fig. 4 zeigt eine andere Ausführungsmöglichkeit der Erfindung: Hier ist das Andruckelement 25" als mit einem Abschirmelement 35 versehene Siebwalze 30 ausgebildet, welche den Saugschuh 12" darstellt. Durch das Abschirmelement 35 ist die Siebwalze 30 an ihrem Umfang nur im Bereich einer Verdichtungszone V besaugbar. Vorzugsweise befindet sich das Abschirmelement 35 innenseitig der Siebwalze.

Eine Ausführungsmöglichkeit gemäß Fig. 5 ist so, dass das Andruckelement 25"' als mit mindestens einer Ausnehmung 33 und mit einem feststehenden Abschirmelement 35' versehene Hohlwelle 38 ausgebildet ist, welche gleichzeitig den Saugschuh 12'" darstellt. Vorzugsweise ist die Hohlwelle 38 mit mehreren, über den Umfang verteilten Ausnehmungen 33, 33', 33" und 33'" versehen. Darüber hinaus weist die Hohlwelle 38 mindestens eine umlaufende Nut 40 auf, in welcher das Abschirmelement 35 über eine nur beispielhaft und schematisch dargestellte Halterung 43 feststehend angeordnet ist. Die Hohlwelle 38 bildet eine Umlenkwalze 18' wobei das mit Perforationen 8 versehene Transportmittel 7 über diese Umlenkwalze 18' und eine weitere Umlenkwalze 20' geführt ist. Hierbei läuft das perforierte Transportmittel 7 außerhalb des Bereichs der Nut 40 auf dem Außenumfang der Hohlwelle 38.

Das Abschirmelement 35', welches feststehend angeordnet ist, bewirkt wiederum, dass das perforierte Transportmittel 7 nur im Bereich der Verdichtungszone V besaugt wird.

Bei der Ausführungsform nach Fig. 4 ist die Siebwalze 30 Teil der zweiten Klemmstelle K₂, während bei der Ausführungsform nach Fig. 5 die Hohlwelle 38 Teil der zweiten Klemmstelle K₂ ist, jeweils in Zusammenwirken mit der Oberwalze 4.1 des Walzenpaares 4.

Bei den Ausführungsformen nach Fig. 2 und 4 läuft das Andruckelement 25 bzw. 25" um. Fig. 6 und 7 zeigen eine Darstellung in Pfeilrichtung A nach Fig. 1. Erfindungsgemäß besteht nun die Möglichkeit, dass das Andruckelement 25 bzw. 25" direkt durch die Oberwalze 4.1 des Ausgangswalzenpaares 4 angetrieben wird. Hierbei kann vorteilhafterweise ein unterschiedliches Übersetzungsverhältnis zwischen der antreibenden Oberwalze 4.1 des Ausgangswalzenpaares 4 und dem angetriebenen Andruckelement 25 bzw. 25" vorliegen, um eine sogenannte Über- bzw. Unterlieferung zu erzeugen.

Bei der Ausführungsform nach Fig. 6 ist das Andruckelement 25 jeweils mit einem Bund 45 und 45' versehen, welcher durch den Außenumfang der Oberwalze 4.1 beaufschlagbar ist. Die Umfangsgeschwindigkeit der Oberwalze 4.1 ist gleich der des Bundes 45 beziehungsweise 45'. Die Umfangsgeschwindigkeit der Welle 25 ist hingegen um die gewünschte Untersetzung kleiner. Damit ist auch die Laufgeschwindigkeit des Riemchens 7 geringer.

Bei der Ausführungsform nach Fig. 7 weist hingegen die Oberwalze 4.1 des Ausgangswalzenpaares 4 endseitig jeweils einen Bund 55 und 55' auf, welcher durch den Außenumfang des Andruckelements 25 bzw. 25" beaufschlagbar ist. Die Umfangsgeschwindigkeit des Bundes 55 beziehungsweise 55' der Oberwalze 4.1 ist gleich der des Andruckelements 18. Damit ist die Umfangsgeschwindigkeit des Andruckelements 18 größer als die der Oberwalze 4.1. Hierdurch ist infolgedessen die Laufgeschwindigkeit des Riemchens 7 größer.

Durch die Ausführungsformen nach Fig. 6 und 7 besteht daher der Vorteil, dass in Abhängigkeit vom zu verarbeitenden Material mit sogenannter Über- oder Unterlieferung gearbeitet werden kann. Beim Verspinnen von Fasern mit Kräuselneigung kann hierbei die Zuliefergeschwindigkeit vorteilhafterweise höher als die Abzugsgeschwindigkeit sein, also sogenannte Überlieferung vorliegen. Andererseits kann bei anderen Fasern ein geringerer Anspannverzug gewünscht werden, wobei dann die entsprechende Abzugsgeschwindigkeit höher ist, d.h. eine sogenannte Unterlieferung vorliegt.

Die in der Praxis gewünschte Über- bzw. Unterlieferung beträgt im allgemeinen zwischen 2 % und 10 %. Demgemäß fällt auch die Abstufung der Durchmesser der Bunde 45 und 45' bzw. 55 und 55' gering aus. In der Praxis sind Abstufungen von wenigen Millimetern oder kleiner als ein Millimeter gebräuchlich. Am Ausgang der Verdichtungszone verhindert die Lieferwalze 18, dass sich die Garndrehung in die Verdichtungszone hinein fortpflanzen kann. Dieser Effekt wird auch dann noch erfüllt, wenn zwischen Ausgangswalze 4.1 und Lieferwalze 18, d.h. Andruckelement 25 ein kleiner Spalt mit einer Tiefe von ca. einem Millimeter vorhanden ist.

Bei einer besonders vorteilhaften Ausführungsform der Erfindung wird der Durchmesser der Umlenkwalze 18, d.h. der Lieferwalze so gewählt, dass für einen Absatz von ca. einem Millimeter die gewünschte Untersetzung realisiert ist. Dabei wird der Direktantrieb durch die Ausgangswalze 4.1 beibehalten und die Untersetzung erfolgt vorteilhafterweise ohne zusätzliche Antriebsräder oder Übertragungsmittel. Während bei der Ausführungsform nach Fig. 6 eine sogenannte Überlieferung stattfindet, wird bei der Ausführungsform nach Fig. 7 das Andruckelement 25, d.h. die Umlenkwalze 18 mit höherer Umfangsgeschwindigkeit angetrieben, wodurch ein leichter Anspannverzug erreicht wird.

Die erfindungsgemäßen Vorrichtungen nach Fig. 1 und 2 bzw. 3 sowie 4 und 5 können mit geringem Aufwand an bereits bestehende Ringspinnmaschinen nachgerüstet werden. Durch Fortfall zusätzlicher Antriebsglieder reduziert sich der Aufwand für Handhabung und Wartung, wobei trotzdem zwei genau definierte Klemmstellen K₁ und K₂ vorgesehen sind, welche die Faserbündelungszone 5 bilden.

## Patentansprüche

1. Streckwerk (1) für eine Spinnereimaschine, mit einer einem Ausgangswalzenpaar (4) des Streckwerks (1) nachgeordneten Faserbündelungszone (5), welche eine pneumatische Verdichtungsvorrichtung (6) mit einem von einem perforierten Transportmittel (7) umschlungenen Saugschuh (12; 12'; 12", 12"') enthält, der an eine Unterdruckquelle (15) angeschlossen ist, wobei die Faserbündelungszone (5) durch zwei Klemmstellen (K₁, K₂) begrenzt ist, deren erste (K₁) durch die beiden Walzen (4.1; 4.2) des Ausgangswalzenpaares (4) definiert ist, **dadurch gekennzeichnet, dass** die zweite Klemmstelle (K₂) durch ein einen Umfangsteilbereich einer der Walzen (4.1, 4.2) des Ausgangswalzenpaares (4) beaufschlagendes Andruckelement (25; 25'; 25", 25''') der Verdichtungsvorrichtung (6) gebildet ist.

2. Streckwerk nach Anspruch 1, **dadurch gekennzeichnet, dass** der Umfangsteilbereich der Oberwalze (4.1) des Ausgangswalzenpaares (4) Teil der zweiten Klemmstelle (K₂) ist.

3. Streckwerk nach Anspruch 1, bei welchem das Transportmittel (7) über zwei Umlenkwalzen (18, 20; 18', 20') geführt ist, **dadurch gekennzeichnet, dass** die eine druckbelastete Umlenkwalze (18; 18') das Andruckelement (25, 25'") für die zweite Klemmstelle (K₂) ist.

4. Streckwerk nach Anspruch 3, **dadurch gekennzeichnet, dass** die Umlenkwalze (18) durch mindestens eine Feder beaufschlagt ist.

5. Streckwerk nach Anspruch 3 oder 4, **gekennzeichnet durch** paarweise angeordnete Umlenkwalzen.

6. Streckwerk nach Anspruch 1 oder 2, bei welchem das Transportmittel (7) den Saugschuh (12') umschlingt, **dadurch gekennzeichnet, dass** der Saugschuh (12') das Andruckelement (25') für die zweite Klemmstelle (K₂) ist.

7. Streckwerk nach Anspruch 1 oder 2, **dadurch gekennzeichnet, dass** das Andruckelement (25") als mit einem Abschirmelement (35) versehene Siebwalze (30) ausgebildet ist (Fig. 4).

8. Streckwerk nach Anspruch 7, **dadurch gekennzeichnet, dass** durch das Abschirmelement (35) die Siebwalze (30) an ihrem Umfang nur im Bereich einer Verdichtungszone besaugbar ist.

9. Streckwerk nach Anspruch 7 und 8, **dadurch gekennzeichnet, dass** das Abschirmelement (35) innenseitig der Siebwalze (30) angeordnet ist.

10. Streckwerk nach Anspruch 3, **dadurch gekennzeichnet, dass** das Andrukkelement (25"') als mit mindestens einer Ausnehmung (33) und mit einem feststehenden Abschirmelement (35') versehene Hohlwelle (38) ausgebildet ist.

11. Streckwerk nach Anspruch 10, **dadurch gekennzeichnet, dass** die Hohlwelle (38) mit mehreren, über den Umfang verteilten Ausnehmungen (33, 33', 33", 33"') versehen ist.

12. Streckwerk nach Anspruch 10 oder 11, **dadurch gekennzeichnet, dass** die Hohlwelle (38) mindestens eine umlaufende Nut (40) aufweist, in welcher das Abschirmelement (35') angeordnet ist.

13. Streckwerk nach Anspruch 12, **dadurch gekennzeichnet, dass** außerhalb des Bereichs der Nut (40) auf dem Außenumfang der Hohlwelle (38) das perforierte Transportmittel (7) geführt ist.

14. Streckwerk nach Anspruch 13, **dadurch gekennzeichnet, dass** das Transportmittel (7) über die als Umlenkwalze (18') ausgebildete Hohlwelle (38) und über die weitere Umlenkwalze (20') geführt ist.

15. Streckwerk nach den Ansprüchen 1 bis 3 oder 7 bis 9, **dadurch gekennzeichnet, dass** das Andruckelement (25; 25") direkt durch die Oberwalze (4.1) des Ausgangswalzenpaares (4) antreibbar ist.

16. Streckwerk nach Anspruch 15, **gekennzeichnet durch** ein unterschiedliches Übersetzungsverhältnis zwischen der antreibenden Oberwalze (4.1) des Ausgangswalzenpaares (4) und dem angetriebenen Andruckelement (25, 25").

17. Streckwerk nach Anspruch 15 und 16, **dadurch gekennzeichnet, dass** das Andruckelement (25) endseitig jeweils einen Bund (45, 45') aufweist, welcher durch den Außenumfang der Oberwalze (4.1) beaufschlagbar ist (Fig. 6).

18. Streckwerk nach Anspruch 15 und 16, **dadurch gekennzeichnet, dass** die Oberwalze (4.1) des Ausgangswalzenpaares (4) endseitig jeweils einen Bund (55, 55') aufweist, welcher durch den Außenumfang des Andruckelements (25; 25") beaufschlagbar ist (Fig. 7).

## Claims

1. Drawframe (1) for a spinning machine, with a fibre-bundling zone (5) which follows a pair of delivery rollers (4) of the drawframe (1) and which contains a pneumatic condensing device (6) with a suction shoe (12; 12'; 12", 12"') , around which is looped a perforated transport means (7) and which is connected to a vacuum source (15), the fibre-bundling zone (5) being delimited by two nips (K₁, K₂), the first (K₁) of which is defined by the two rollers (4.1; 4.2) of the pair of delivery rollers (4), **characterized in that** the second nip (K₂) is formed by a pressure element (25; 25'; 25", 25"') of the condensing device (6), the said pressure element acting upon a partial circumferential region of one of the rollers (4.1, 4.2) of the pair of delivery rollers (4).

2. Drawframe according to Claim 1, **characterized in that** the partial circumferential region of the upper roller (4.1) of the pair of delivery rollers (4) is part of the second nip (K₂).

3. Drawframe according to Claim 1, in which the transport means (7) is guided via two deflecting rollers (18, 20; 18', 20'), **characterized in that** the one pressure-loaded deflecting roller (18; 18') is the pressure element (25, 25"') for the second nip (K₂).

4. Drawframe according to Claim 3, **characterized in that** the deflecting roller (18) is acted upon by at least one spring.

5. Drawframe according to Claim 3 or 4, **characterized by** deflecting rollers arranged in pairs.

6. Drawframe according to Claim 1 or 2, in which the transport means (7) loops around the suction shoe (12'), **characterized in that** the suction shoe (12') is the pressure element (25') for the second nip (K₂).

7. Drawframe according to Claim 1 or 2, **characterized in that** the pressure element (25") is designed as a screening roller (30) provided with a shielding element (35) (Fig. 4).

8. Drawframe according to Claim 7, **characterized in that** the screening roller (30) can be subjected to suction on its circumference by a shielding element (35) in the region of a condensing zone only.

9. Drawframe according to Claims 7 and 8, **characterized in that** the shielding element (35) is arranged on the inside of the screening roller (30).

10. Drawframe according to Claim 3, **characterized in that** the pressure element (25'") is designed as a hollow shaft (38) provided with at least one recess (33) and with a fixed shielding element (35').

11. Drawframe according to Claim 10, **characterized in that** the hollow shaft (38) is provided with a plurality of recesses (33, 33', 33", 33"') distributed over the circumference.

12. Drawframe according to Claim 10 or 11, **characterized in that** the hollow shaft (38) has at least one peripheral groove (40) in which the shielding element (35') is arranged.

13. Drawframe according to Claim 12, **characterized in that** the perforated transport means (7) is guided, outside the region of the groove (40), on the outer circumference of the hollow shaft (38).

14. Drawframe according to Claim 13, **characterized in that** the transport means (7) is guided over the. hollow shaft (38) designed as a deflecting roller (18') and over the further deflecting roller (20').

15. Drawframe according to Claims 1 to 3 or 7 to 9, **characterized in that** the pressure element (25; 25") can be driven directly by the upper roller (4.1) of the pair of delivery rollers (4).

16. Drawframe according to Claim 15, **characterized by** a different transmission ratio between the driving upper roller (4.1) of the pair of delivery rollers (4) and the driven pressure element (25, 25") .

17. Drawframe according to Claims 15 and 16, **characterized in that** the pressure element (25) has on each end face a collar (45, 45') which can be acted upon by the outer circumference of the upper roller (4.1) (Fig. 6).

18. Drawframe according to Claims 15 and 16, **characterized in that** the upper roller (4.1) of the pair of delivery rollers (4) has on each end face a collar (55, 55') which can be acted upon by the outer circumference of the pressure element (25; 25") (Fig. 7).

## Revendications

1. Banc d'étirage (1) pour un métier à filer, comprenant une zone de mise en faisceau de fibres (5) placée après une paire de cylindres de départ (4) du banc d'étirage (1), laquelle contient un dispositif de compression pneumatique (6) avec un sabot d'aspiration (12 ; 12' ; 12" ; 12''') entouré par un moyen de transport (7) perforé, qui est raccordé à une source de vide (15), la zone de mise en faisceau de fibres (5) étant limitée par deux points de serrage (K₁, K₂), dont le premier (K₁) est défini par les deux cylindres (4.1 ; 4.2) de la paire de cylindres de départ (4), **caractérisé en ce que** le deuxième point de serrage (K₂) est formé par un élément de compression (25 ; 25' ; 25'' ; 25''') du dispositif de compression (6) sollicitant une région partielle périphérique de l'un des cylindres (4.1 ; 4.2) de la paire de cylindres de départ (4).

2. Banc d'étirage selon la revendication 1, **caractérisé en ce que** la région partielle périphérique du cylindre supérieur (4.1) de la paire de cylindres de départ (4) fait partie du deuxième point de serrage (K₂).

3. Banc d'étirage selon la revendication 1, dans lequel le moyen de transport (7) est guidé sur deux cylindres déflecteurs (18, 20 ; 18', 20'), **caractérisé en ce que** l'un des cylindres déflecteurs (18 ; 18') sollicité en pression est l'élément de compression (25, 25''') pour le deuxième point de serrage (K₂).

4. Banc d'étirage selon la revendication 3, **caractérisé en ce que** le cylindre déflecteur (18) est sollicité par au moins un ressort.

5. Banc d'étirage selon la revendication 3 ou 4, **caractérisé par** des cylindres déflecteurs disposés par paire.

6. Banc d'étirage selon la revendication 1 ou 2, dans lequel le moyen de transport (7) entoure le sabot d'aspiration (12'), **caractérisé en ce que** le sabot d'aspiration (12') est l'élément de compression (25') pour le deuxième point de serrage (K₂).

7. Banc d'étirage selon la revendication 1 ou 2, **caractérisé en ce que** l'élément de compression (25") est réalisé en tant que cylindre à tamis (30) pourvu d'un élément de protection (35) (figure 4).

8. Banc d'étirage selon la revendication 7, **caractérisé en ce que** le cylindre à tamis (30) peut être soumis à une aspiration sur sa périphérique uniquement dans une zone de compression, à travers l'élément de protection (35) .

9. Banc d'étirage selon la revendication 7 et 8, **caractérisé en ce que** l'élément de protection (35) est disposé du côté interne du cylindre à tamis (30) .

10. Banc d'étirage selon la revendication 3, **caractérisé en ce que** l'élément de compression (25''') est réalisé en tant qu'arbre creux (38) avec au moins un évidement (33) et avec un élément de protection fixe (35').

11. Banc d'étirage selon la revendication 10, **caractérisé en ce que** l'arbre creux (38) est pourvu de plusieurs évidements (33, 33', 33'', 33"') répartis sur la périphérie.

12. Banc d'étirage selon la revendication 10 ou 11, **caractérisé en ce que** l'arbre creux (38) présente au moins une rainure périphérique (40) dans laquelle est disposé l'élément de protection (35').

13. Banc d'étirage selon la revendication 12, **caractérisé en ce que** le moyen de transport perforé (7) est disposé en dehors de la région de la rainure (40) sur la périphérie extérieure de l'arbre creux (38).

14. Banc d'étirage selon la revendication 13, **caractérisé en ce que** le moyen de transport (7) est guidé sur l'arbre creux (38) réalisé sous forme de cylindre déflecteur (18') et sur l'autre cylindre déflecteur (20').

15. Banc d'étirage selon les revendications 1 à 3 ou 7 à 9, **caractérisé en ce que** l'élément de compression (25 ; 25'') peut être directement entraîné par le cylindre supérieur (4.1) de la paire de cylindres de départ (4).

16. Banc d'étirage selon la revendication 15, **caractérisé par** un rapport de démultiplication différent entre le cylindre supérieur menant (4.1) de la paire de cylindres de départ (4) et l'élément de compression mené (25, 25").

17. Banc d'étirage selon la revendication 15 et 16, **caractérisé en ce que** l'élément de compression (25) présente du côté de l'extrémité à chaque fois un épaulement (45, 45') qui peut être sollicité par la périphérie extérieure du cylindre supérieur (4.1) (figure 6) .

18. Banc d'étirage selon la revendication 15 et 16, **caractérisé en ce que** le cylindre supérieur (4.1) de la paire de cylindres de départ (4) présente du côté de l'extrémité à chaque fois un épaulement (55, 55'), qui peut être sollicité par la périphérie extérieure de l'élément de compression (25 ; 25'') (figure 7).
